# FASCICULE DE BREVET EUROPEEN

(11) **EP 0 611 890 B1**
(45) Date de publication et mention de la délivrance du brevet: **03.09.1997**
(21) Numéro de dépôt: 94500026.3
(22) Date de dépôt: 11.02.1994
(51) Int. Cl.: F15B 3/00, F15B 7/00

(54) **Dispositif de dosage hydraulique multiple à actionnement pneumatique**
Pneumatisch betätigte hydraulische Vielfach-Dosiereinrichtung
Pneumatically actuated hydraulic multi metering device

(30) Priorité: 17.02.1993 ES 9300419 U
(43) Date de publication de la demande: 24.08.1994
(73) Titulaire: Piedrafita Guijarro, Antonio, 50014 Zaragoza (ES)
(72) Inventeur: Piedrafita Guijarro, Antonio, 50014 Zaragoza (ES)
(74) Mandataire: Urizar Barandiaran, Miguel Angel

(56) Documents cités:
- FR-A- 2 233 823
- GB-A- 939 951
- US-A- 3 839 866

## Description

### OBJET DE L'INVENTION

La demande ci-après, ainsi qu'en fait mention l'énoncé du présent memoire et la description dudit dispositif concerne un dispositif hydraulique de dosage multiple à actionnement pneumatique, sachant qu'une intervention sur le cylindre pneumatique permet l'actionnement en bloc de tous les cylindres de travail, dont tous sont animés d'un mouvement uniforme, indépendamment de la charge supportée par chacun d'entre eux.

Le piston du cylindre pneumatique possède pour ce faire des tiges qui lui sont intimement unies, placés comme elles le sont par rapport aux chemises de l'une des bases, avec lesquelles elles forment un cylindre hydraulique, de sorte que les chemises en question se trouvent reliées aux chemises correspondantes des cylindres de travail. Ceci permet d'avoir pour résultat dès lors que l'on agit sur le cylindre pneumatiaue et que le piston se déplace pour que les tiges à leur tour en fassent de même, unies comme elles le sont au premier, dans leurs propres chemises, lesquelles sont reliés à leurs bases -que les pistons des cylindres de travail se déplacent tous ensemble à une vitesse uniforme, indépendamment de la charge qui est la leur.

### ANTECEDENTS A L'INVENTION

On utilise conventionnellement, pour le déplacement du piston des cylindres de travail élévateurs correspondants, un système pourvu d'une pompe à impulsions, de sorte que les pistons des cylindres de travail se déplacent "par à-coups" et non selon un mouvement uniforme. Précisons encore que non seulement le déplacement des pistons ne se réalise pas en bloc, mais que ceux-ci se déplacent selon la charge qu'ils supportent, en faisant se déplacer en dernière instance le piston qui supporte le poids le plus lourd.

Un autre dispositif employé se matérialise par l'intégration d'une vanne diviseuse de débit, ce qui a pour inconvénient que le déplacement des pistons donne lieu à des erreurs qui ne peuvent être considérées admissibles.

Le US-A-3 839 866 se rapporte à un dispositif doseur hydraulique (chambre 48, cylindres 101 et 102) multiple à actionnement pneumatique (ensemble 41, 42) comprenant un cylindre pneumatique de grande section dont l'actionnement provoque par l'intermédiaire d'un système hydraulique l'actionnement d'une série de cylindres de travail (101, 102) pourvus de piston (103).

### DESCRIPTION DE L'INVENTION

Le dispositif selon la présente invention se différencie du dispositif selon cet état de la technique par le fait que le piston du cylindre pneumatique est muni de tiges (3) qui en sont indissociables et qui coopèrent chacune respectivement avec des chemises (4) reliées à un couvercle du cylindre pneumatique pour ainsi former les cylindres de dosages, chacune des dites chemises (4) étant reliée par un conduit hydraulique à la chemise (5) du cylindre de travail correspondant (8), le déplacement des pistons (9) des cylindres de travail s'effectuant en bloc selon un mouvement uniforme indépendamment de la charge de travail qu'ils supportent, et les cylindres de dosage et de travail étant à simple ou double effet.

Chacun des cylindres de dosage dispose d'un dispositif de remplissage afin d'amorcer la manoeuvre initiale, ainsi que pour mener à bien le remplissage desdits circuits, suite aux pertes naturelles qui se produisent durant le fonctionnement normal.

De sorte qu'en agissant sur le cylindre pneumatique les cylindres doseurs fournissent le débit d'huile aux cylindres de travail, en entraînant dans les tiges de ces derniers un déplacement présentant un mouvement uniforme, indépendamment des charges suportées par les cylindres de travail.

On peut dire que tous les cylindres de travail se trouvent ainsi actionnés simultanément, et qu'ils procurent à leurs pistons un mouvement uniforme.

On trouvera ci-joint, afin de compléter la description qui va suivre et dans le souci d'aider à une meilleure compréhension de leurs caractéristiques, un jeu de plans dont les schémas, sous une forme illustrative et non limitative, montrent l'invention sous ses détails les plus significatifs.

### BREVE DESCRIPTION DES SCHEMAS

Figure 1. Elle nous montre une vue d'un diagramme schématique du cylindre pneumatique par l'extrémité de laquelle se trouvent accouplées les chemises, lesquelles avec les tiges unies à leur piston forment les cylindres hydrauliques doseurs, ce qui nous permet d'observer comment se trouvent reliées les chemises des cylindres doseurs aux chemises des cylindres de travail.

### DESCRIPTION D'UNE REALISATION CHOISIE

Nous pouvons observer comme au vu de la figure commentée, et suivant en cela la numérotation adoptée, le piston 2 du cylindre pneumatique 1 de grande section possède les tiges 3 qui lui sont unies, lesquelles restent situées par rapport aux chemises 4, reliées au couvercle du cylindre pneumatique 1, de sorte que les tiges 3, agissant comme pistons, définissent les cylindres de dosage.

Chacune des chemises 4 des cylindres doseurs reste reliée, par les conduits 7, aux chemises respectives 5 des cylindres de travail 8.

Chacun des circuits des cylindres doseurs dispose d'un dispositif 6 de remplissage afin d'amorcer la première manoeuvre, ainsi que pour permettre de les remplir suite aux pertes naturelles des circuits en question intervenues au cours de leur fonctionnement normal.

Le fonctionnement du dispositif doseur est le suivant: on injectera en premier lieu, à travers le dispositif 6 muni de la vanne. correspondant, l'huile hydraulique indispensable à chacun des circuits formant les cylindres doseurs ainsi que leur cylindre de travail correspondant.

On obtient, en fournissant de l'air comprimé à la chambre de poussée du cylindre pneumatique 1, que le piston 2 se déplace de sorte que les tiges 3 se déplacent à travers les chemises 4, les dites tiges 3 agissant sur le mode de pistons des cylindres doseurs, et faisant en sorte que l'huile des circuits cylindres doseurs-cylindres de travail circule en obligeant à ce que les pistons 9 des cylindres de travail 8 se déplacent vers l'extérieur de leurs chemises 5, en intervenant ensemble sur les charges qu'ils supportent.

Si l'on intervertit l'entrée d'air comprimé dans le cylindre pneumatique 1, le piston 2 reviendra en arrière, en faisant reculer avec lui les tiges 3, de sorte que l'huile des circuits cylindre doseur-cylindre de travail se déplacera vers les chemises 4 des cylindres de dosage, en permettant aux pistons 9 des cylindres de travail 8 de reculer également alors que descendra la charge qu'ils supportent.

Le déplacement des pistons 9 des cylindres de travail 8 a lieu en bloc suivant un mouvement uniforme, indépendamment de la charge que supporte chacun des cylindres de travail, les cylindres pouvant être à simple ou double effet.

Le dispositif doseur décrit ici pourra s'accoupler à des véhicules de transport, des trailers par exemple, pour en lever le toit, en positionnant sur chacune des arêtes de la plateforme de charge un cylindre de travail 8, auquel cas le dispositif disposera de quatre cylindres de travail 8, tandis que l'actionnement s'effectuera en employant l'air comprimé du système correspondant dont se trouve équipé le véhicule.

Le nombre de cylindres doseurs et de travail peut être variable pour d'autres applications, conformément aux besoins de l'utilisateur.

Les cylindres de dosage et de travail peuvent être à simple effet, suivant ce qui est indiqué sur les dessins, ou à double effet.

## Revendications

1. Dispositif doseur hydraulique multiple à actionnement pneumatique comprenant un cylindre pneumatique (1) de grande section dont l'actionnement provoque par l'intermédiaire d'un système hydraulique l'actionnement d'une série de cylindres de travail (8) pourvus de piston (9) caractérisé par le fait que le piston du cylindre pneumatique est muni de tiges (3) qui en sont indissociables et qui coopèrent chacune respectivement avec des chemises (4) reliées à un couvercle du cylindre pneumatique pour ainsi former les cylindres de dosages, chacune des dites chemises (4) étant reliée par un conduit hydraulique à la chemise (5) du cylindre de travail correspondant (8), le déplacement des pistons (9) des cylindres de travail s'effectuant en bloc selon un mouvement uniforme indépendamment de la charge de travail qu'ils supportent, et les cylindres de dosage et de travail étant à simple ou double effet.

## Patentansprüche

1. Hydraulische Mehrdosiervorrichtung mit Druckluftantrieb, bestehend aus einem Druckluftzylinder (1) mit großem Querschnitt, dessen Betätigung über ein Hydrauliksystem den Antrieb einer Serie von Arbeitszylindern (8) mit Kolben (9) bewirkt, dadurch gekennzeichnet, daß der Kolben des Druckluftzylinders mit Kolbenstangen (3)ausgerüstet ist, die mit diesem untrennbar verbunden sind und je mit den Mänteln (4) zusammenwirken, die ihrerseits mit einem Druckluftzylinderdeckel zu Dosierzylindern verbunden sind, wobei jeder dieser Mäntel (4) über eine Hydrau-likleitung mit dem Mantel (5) des einsprechenden Arbeitszylinders (8) verbunden ist; die Bewegung der Kolben (9) der Arbeitszylinder erfolgt im Block im Verein mit einer regelmäßigen Bewegung, und zwar unabhängig von ihrer Arbeitsbelastung, wobei es sich bei den Dosier- und Arbeitszylindern um einfach und doppeltwirkende Zylinder handelt.

## Claims

1. Pneumatically-actuated multiple hydraulic dispenser device, comprising a pneumatic cylinder (1) with a large cross-section, the action of which, by means of a hydraulic system, drives a series of working cylinders (8) with pistons (9), and which is characterized in that the piston of the pneumatic cylinder is fitted with rods (3) which cannot be separated from it, and that each of these respectively cooperate with the sleeves (4) joined to the pneumatic cylinder cover, thus forming the dispenser cylinders, each of the aforementioned sleeves (4) being joined, by means of a hydraulic conduit, to the sleeve (5) of the corresponding working cylinder (8), the movement of the pistons (9) of the working cylinders being carried out all at one time with a uniform movement independent of the work load which they bear, with the dispenser and working cylinders being of either simple or double action.
